# EUROPÄISCHE PATENTSCHRIFT

(11) **EP 2 894 389 B1**
(45) Veröffentlichungstag und Bekanntmachung des Hinweises auf die Patenterteilung: **23.10.2019**
(21) Anmeldenummer: 14151166.7
(22) Anmeldetag: 14.01.2014
(51) Int. Cl.: F21K 99/00, B61L 5/18

(54) **Ersatz von Glühlampen an Bahnsignalen durch Leuchtdioden**
Replacement of incandescent lamps railway signals by light emitting diodes
Remplacement de lampes à incandescence sur des signaux ferroviaires par des diodes électroluminescentes

(43) Veröffentlichungstag der Anmeldung: 15.07.2015
(73) Patentinhaber: Siemens Mobility AG, 8304 Wallisellen (CH)
(72) Erfinder: Moser, Mario, 9630 Wattwil (CH); Schmid, Rolf, 8712 Stäfa (CH); Koller, Bernhard, 9554 Tägerschen (CH)
(74) Vertreter: Maier, Daniel Oliver

(56) Entgegenhaltungen:
- EP-A1- 2 463 174
- WO-A1-95/12512
- WO-A1-03/096753

## Beschreibung

Leuchtdioden (LEDs) an Bahnsignalen erhöhen die Verfügbarkeit und reduzieren die Instandhaltungskosten. Das Eisenbahnnetz ist in vielen Ländern im Wesentlichen fertig gebaut, Glühlampen sind weit verbreitet. Sie sollten somit an in Betrieb stehenden Anlagen durch Leuchtdioden ausgetauscht werden können. Die bestehende Ansteuerschaltung, welche einen massgeblichen Teil der Zulassung der Anlage darstellt, soll beibehalten werden können. Die Möglichkeit eines solchen Beibehaltens bezeichnet man als Retrofit.

Die besondere Herausforderung bei Haupt- und Vorsignalen besteht in der präzisen Stromüberwachung des Stellwerks sowie der Tatsache, dass die Leuchtpunkte eines Fahrbegriffs als Serieschaltung angeschaltet werden. Weiterhin ist der Sicherheit besondere Beachtung zu schenken, da ein Versagen eines Leuchtpunktes eine unmittelbare Gefährdung eines Zuges zur Folge haben kann.

Weiterhin muss die Lösung flexibel konfigurierbar sein, da unterschiedlichste Kombinationen von Signalen im Einsatz sind. Das Dokument WO03/096753 A1 offenbart eine Schaltungsanordnung zum Betreiben eines Leuchtzeichens, insbesondere eines LED-Signals gemäß Oberbegriff des Anspruchs 1.

Leuchtdioden als Retrofit für Hauptsignale sind bislang nicht verfügbar. LED-basierte Leuchtpunkte bedingen ein spezielles Ansteuerungselement oder eine spezielle Konfiguration der bestehenden Ansteuerung und stehen zurzeit nur für elektronische Stellwerke zur Verfügung, welche von Beginn weg für den Betrieb mit Leuchtdioden konzipiert wurden.

Der vorliegenden Erfindung liegt daher die Aufgabe zugrunde, eine Verwendung von Leuchtdioden in Bahnsignalen auch dann zu ermöglichen, wenn das Stellwerk für den Betrieb von Bahnsignalen mit Glühlampen ausgelegt wurde.

Diese Aufgabe wird durch die durch die unabhängigen Ansprüche beschriebenen Lösungen gelöst.

Gemäss einem Aspekt wird eine Schaltungsanordnung für ein Bahnsignal vorgestellt. Das Bahnsignal umfasst mehrere Leuchtpunkte. Die Leuchtpunkte bilden in verschiedenen Kombinationen jeweils einen Fahrbegriff. Die Schaltungsanordnung ist ausgestaltet für jeden Fahrbegriff genau einen der Leuchtpunkte als Masterpunkt zu definieren. Zudem ist die Schaltungsanordnung ausgestaltet, den als Masterpunkt definierten Leuchtpunkt eines Fahrbegriffs mit mehr als einer Impedanz zu betreiben. Zudem ist die Schaltungsanordnung ausgestaltet, den Masterpunkt mit einer fixen Startimpedanz zu betreiben und darauf basierend eine Spannung zu ermitteln, mit der welcher der Fahrbegriff aktuell betrieben wird.

Gemäss einem weiteren Aspekt wird ein Verfahren zum Betreiben eines Bahnsignals mit Leuchtdioden vorgestellt. Das Bahnsignal ist durch ein Stellwerk ansteuerbar, welches für ein Glühlampenbahnsignal ausgelegt ist. In einem Verfahrensschritt wird einer der Leuchtpunkte eines Fahrbegriffs als Masterpunkt definiert. Der Fahrbegriff umfasst eine Auswahl der Leuchtpunkte des Bahnsignals. In einem weiteren Verfahrensschritt wird der Fahrbegriff durch das Stellwerk eingeschaltet. Dabei nimmt beim Einschalten des Fahrbegriffs zunächst jeder der Leuchtpunkte des Fahrbegriffs eine fixe elektrische Startimpedanz ein. In einem weiteren Verfahrensschritt wird die Spannung über dem Masterpunkt ermittelt. Anhand der ermittelten Spannung wird ermittelt, mit welchem Helligkeitswert das Stellwerk das Bahnsignal zu betreiben beabsichtigt. In einem weiteren Verfahrensschritt wird die Impedanz des Masterpunktes angepasst, sodass der Masterpunkt mit dem durch das Stellwerk beabsichtigten Helligkeitswert betrieben wird.

Vorteilhafte Ausgestaltungen der Erfindung sind in weiteren Ansprüchen ange¬geben.

Ausführungsbeispiele der Erfindung werden nachfolgend anhand der Figuren beispielsweise näher erläutert. Dabei zeigen:
Figur 1 ein Blockdiagramm einer Bahninfrastruktur welche ein Bahnsignal umfasst gemäss einem bevorzugten Ausführungsbeispiel der Erfindung;
Figuren 2A bis 2F jeweils einen unterschiedlichen Fahrbegriff des Bahnsignals von Figur 1 (gemäss den Schweizerischen Fahrdienstvorschriften) ;
Figuren 3A bis 3F jeweils eine mögliche Definition von Masterpunkten und Slavepunkten der in Figuren 2A - 2F dargestellten Fahrbegriffe;
Figur 4 ein Blockschaltbild einer Schaltung mit welcher eine variable Impedanz erzeugt werden kann;
Figur 5 ein Blockdiagramm eines Systems, welches ausgestaltet ist, einen mittels einer Leuchtdiode betriebenen Leuchtpunkt eines Bahnsignals zu überwachen.

Figur 1 zeigt ein Blockdiagramm einer Bahninfrastruktur welche ein Stellwerk 2 und ein Bahnsignal 3 gemäss einem bevorzugten Ausführungsbeispiel der Erfindung umfasst. Das Bahnsignal 3 umfasst eine Platte 4 mit Leuchtpunkten 11, 12, 13, 14, 15, 16. Das Bahnsignal 3 umfasst zudem eine Schaltungsanordnung 1 zum Ansteuern der Leuchtpunkte 11, 12, 13, 14, 15, 16. Die Schaltungsanordnung 1 umfasst einen Tiefsetzsteller 40 und ein System 50 zur Überwachung eines, mehrerer, oder aller Leuchtpunkte 11, 12, 13, 14, 15, 16. Fahrbegriffe H, F1, F2, F3, F5, F6 sind durch Auswahlen der Leuchtpunkte 11, 12, 13, 14, 15, 16 definiert. Die Auswahlen werden auch Kombinationen genannt.

Die Figuren 2A-2F stellen verschiedene Fahrbegriffe H, F1, F2, F3, F5, F6 am Beispiel des L-Signalsystems eines Hauptsignals der Schweizerischen Bundesbahnen (SBB) dar. Der in Figur 2A dargestellte Fahrbegriff H bedeutet "Halt", während die in den Figuren 2B-2F dargestellten Fahrbegriffe F1, F2, F3, F5, F6 verschiedene zu fahrende Geschwindigkeiten repräsentieren.

Mit Verweis zurück auf Figur 1, ist das Stellwerk 2 ausgestaltet, das Bahnsignal, respektive dessen Fahrbegriffe H, F1, F2, F3, F5, F6 mit Spannungen zu schalten, als wären die Leuchtpunkte 11, 12, 13, 14, 15, 16 des Bahnsignals 3 mit Glühlampen bestückt. Dies entspricht der Situation, dass schon eine umfangreiche Bahninfrastruktur aufgebaut wurde, die für den Betrieb mit Glühlampen ausgelegt wurde. Die Fahrbegriffe H, F1, F2, F3, F5, F6 werden durch das Stellwerk 2 geschaltet, wobei für jeden Fahrbegriff H, F1, F2, F3, F5, F6 in der Regel eine separate Ader zu dem Bahnsignal 3 bereits verlegt ist, während für die Rückleitung in der Regel durch Adereinsparung nur eine Ader für die Fahrbegriffe H, F1, F2, F3, F5, F6 verwendet wird. Das Stellwerk 2 ist so ausgestaltet, dass es das Bahnsignale 3 mit mindestens zwei unterschiedlichen Spannungen ansteuern kann, beispielsweise mindestens mit einer Tagspannung und einer Nachtspannung, die tiefer ist als die Tagspannung, um den unterschiedlichen Helligkeitsverhältnissen Rechnung zu tragen.

Damit anstelle von Glühlampen die Leuchtpunkte 11, 12, 13, 14, 15, 16 trotzdem mit Leuchtdioden betrieben werden können, umfasst das Bahnsignal 3 die Schaltungsanordnung 1.

Die Schaltungsanordnung 1 ist so ausgestaltet, dass sie durch das als abgesetzte Einheit ausgestaltete Stellwerk 2 betreibbar ist, und die Fahrbegriffe H, F1, F2, F3, F5, F6 jeweils durch eine serielle Schaltung der zum Fahrbegriff H, F1, F2, F3, F5, F6 gehörenden Leuchtpunkte 11, 12, 13, 14, 15, 16 einschalten kann. Dazu ist die Schaltungsanordnung 1 ausgestaltet, für jeden Fahrbegriff H, F1, F2, F3, F5, F6 genau einen der Leuchtpunkte 11, 12, 13, 14, 15, 16 als Masterpunkt M zu betreiben. Zudem ist die Schaltungsanordnung 1 ausgestaltet, den somit als Masterpunkt M definierten Leuchtpunkt 11, 12, 13, 14, 15, 16 dieses Fahrbegriffs mit mehr als einer Impedanz zu betreiben. Zudem ist die Schaltungsanordnung 1 ausgestaltet, den Masterpunkt M mit einer fixen Startimpedanz zu betreiben und darauf basierend eine Spannung zu ermitteln, mit welcher der Fahrbegriff H, F1, F2, F3, F5, F6 aktuell betrieben wird. Vorzugsweise ist dabei die Schaltungsanordnung 1 ausgestaltet, anhand der ermittelten Spannung zu erkennen, ob das Stellwerk 2 den Fahrbegriff H, F1, F2, F3, F5, F6 aktuell mit einer Tagspannung oder einer Nachtspannung betreibt. Die ermittelte Spannung repräsentiert einen gewünschten Helligkeitswert, der sich ergäbe, wenn das Stellwerk ein herkömmliches mit Glühlampen betriebenes Bahnsignal antreiben würde. Um eine durch den Masterpunkt M betriebene Leuchtdiode mit dem gewünschten Helligkeitswert zu betreiben, ist die Schaltungsanordnung 1 ausgestaltet anhand der ermittelten Spannung die Impedanz des Masterpunktes M so einzustellen, dass die Leuchtdiode des Masterpunktes M mit dem gewünschten Helligkeitswert betrieben wird.

Vorzugsweise ist die Schaltungsanordnung 1 ausgestaltet, diejenigen Leuchtpunkte 11, 12, 13, 14, 15, 16 eines Fahrbegriffs H, F1, F2, F3, F5, F6, die nicht Masterpunkt M sind, als Slavepunkte S zu betreiben. In den in den Figuren 2A-2F dargestellten Fahrbegriffen ist dies möglich für die Fahrbegriffe F2, F3, F5, F6, da die Fahrbegriffe H und F1 keine Slavepunkte haben. Vorzugsweise ist die Schaltungsanordnung 1 daher ausgestaltet, die als Slavepunkte definierten weiteren Leuchtpunkte 11, 12, 13, 14, 15, 16 des Fahrbegriffs H, F1, F2, F3, F5, F6 zu steuern, indem dem Slavepunkt S die ermittelte Spannung und ein Impedanzwert, mit dem der Slavepunkt S betrieben werden soll, übermittelt wird. Die Schaltungsanordnung 1 ist ausgestaltet, die Impedanz des oder der Slavepunkte S des Fahrbegriffs so anzusteuern, der oder die mit einer Leuchtdiode bestückten Slavepunkte S mit dem gewünschten Helligkeitswert leuchten. Zudem ist die Schaltungsanordnung 1 ausgestaltet, den Slavepunkt S mit einer fixen Startimpedanz zu betreiben und darauf basierend dem Masterpunkt M die Ermittlung einer Spannung zu ermöglichen, mit welcher der Fahrbegriff H, F1, F2, F3, F5, F6 aktuell betrieben wird.

Vorzugsweise wird der Masterpunkt M eines, mehrere oder aller Fahrbegriffe durch die Schaltungsanordnung 1 umfasst. Vorzugsweise werden die Slavepunkte S durch die Schaltungsanordnung 1 umfasst. Vorzugsweise werden die Leuchtpunkte 11, 12, 13, 14, 15, 16 durch die Schaltungsanordnung 1 umfasst.

Figuren 3A bis 3F zeigen mögliche Definitionen der Leuchtpunkte 11, 12, 13, 14, 15, 16 der in den Figuren 2A bis 2F dargestellten Fahrbegriffe H, F1, F2, F3, F5, F6 als Masterpunkte M und Slavepunkte S. An dem Fahrsignal 3 werden die Leuchtpunkte 11, 12, 13, 14, 15, 16 so als Master- und Slavepunkte definiert, dass an jedem Fahrbegriff H, F1, F2, F3, F5, F6 genau ein Masterpunkt M beteiligt ist. Diesem Masterpunkt M sind null bis zwei Slavepunkte S zugeordnet, wobei ein Slavepunkt mehreren Masterpunkten zugeordnet sein darf.

Gemäss einer Ausführungsform ist die Schaltungsanordnung 1 ausgestaltet, jeden der Leuchtpunkte 11, 12, 13, 14, 15, 16 des Fahrbegriffs H, F1, F2, F3, F5, F6 mit der fixen Startimpedanz zu betreiben, und die Einschaltung jedes der Slavepunkte S des Fahrbegriffs zu registrieren und dies dem Masterpunkt M zu melden. Vorzugsweise stimmt die fixe Startimpedanz mit einem Betriebspunkt einer Glühlampe überein. Dies hat den Vorteil, dass die im bestehenden Stellwerk 2 vorhandene, auf die verwendeten Glühlampen eingestellte, Ansteuer- und Überwachungsschaltung weiter verwendet werden kann.

Figur 4, zeigt einen bekannten Tiefsetzsteller (Buck-Converter) 40. Gemäss bevorzugten Ausführungsbeispielen wird der Tiefsetzsteller 40 zur Realisierung einer variablen Last am Masterpunkt M, dem Slavepunkt S, oder allgemein an einem, mehreren oder allen der Leuchtpunkte 11, 12, 13, 14, 15, 16 eingesetzt. Eine variable Last bedeutet eine variable Impedanz. Die Impedanz ist innerhalb gewisser Grenzen wählbar, da das Tast-verhältnis für den Transistor T nicht beliebig genau aufgelöst werden kann. Der Tiefsetzsteller 40 umfasst beispielsweise ein Schaltelement T1, eine Induktivität L1 und eine fixe Last R_{L}. Das Schaltelement T1 ist beispielsweise ein Transistor T1, welcher einen Anschluss für einen Steuerkreis S umfasst.

Beim Tiefsetzsteller 40 handelt es sich um eine klassische Schaltung aus der Leistungselektronik. Sie wird eingesetzt, um eine höhere Spannung in eine kleinere umzusetzen. Wird sie mit einer fixen Last R_{L} betrieben (R_{L} = constant), stellt sie eingangsseitig eine variable Last dar.

Es gibt zwei Betriebszustände:
1. T1 leitet: der Strom fliesst von der Quelle DC über T1, L1 und RL. L1 speichert Energie. Die Quelle «sieht» die Impedanz R_{L}. 2. T1 sperrt: der Strom fliesst über D1, L1 und RL. L1 gibt Energie ab. Die Quelle DC «sieht» keine Last.

Abhängig davon, wie das Verhältnis Einschalt-/Sperrzeit bei T1 gewählt wird, ändert sich der zeitliche Mittelwert des Stromes, welcher der Quelle DC entnommen wird. Somit ändert auch der Mittelwert der Last, welche die Quelle DC «sieht».

Der Tiefsetzsteller 40 wurde ursprünglich für Gleichspannung entworfen, kann jedoch auch an Wechselspannung eine variable Last darstellen, indem beispielsweise ein Brückengleichrichter vorgeschaltet wird.

Ein weiteres Ausführungsbeispiel betrifft ein Verfahren zum Betreiben des Bahnsignals 3 mit Leuchtdioden. Das Bahnsignal 3 ist durch ein Stellwerk 2 ansteuerbar. Das Stellwerk 3 ist für ein Glühlampenbahnsignal ausgelegt. Ein Fahrbegriff H, F1, F2, F3, F5, F6 des Bahnsignals 3 umfasst eine Auswahl von Leuchtpunkten 11, 12, 13, 14, 15, 16 des Bahnsignals. Um das Verfahren durchzuführen wird einer der Leuchtpunkte 11, 12, 13, 14, 15, 16 eines der Fahrbegriffe H, F1, F2, F3, F5, F6 als Masterpunkt M definiert. Der Fahrbegriff H, F1, F2, F3, F5, F6 wird durch das Stellwerk 2 eingeschaltet. Beim Einschalten des Fahrbegriffs H, F1, F2, F3, F5, F6 nimmt zunächst jeder der Leuchtpunkte 11, 12, 13, 14, 15, 16 des Fahrbegriffs H, F1, F2, F3, F5, F6 eine fixe elektrische Startimpedanz ein. Danach wird die Spannung über dem Masterpunkt M ermittelt. Anhand der ermittelten Spannung, wird ermittelt, mit welchem Helligkeitswert das Stellwerk 2 das Bahnsignal 3 zu betreiben beabsichtigt. Beispielsweise wird ermittelt, ob das Stellwerk 2 das Bahnsignal 3 aktuell mit einer Tagspannung oder einer Nachtspannung betreibt, welche für ein herkömmliches Glühlampenbahnsignal ausgelegt ist. Die Impedanz des Masterpunktes M wird angepasst, sodass eine Leuchtdiode des Masterpunktes M mit dem durch das Stellwerk 2 beabsichtigten Helligkeitswert betrieben wird.

Zudem werden die anderen Leuchtpunkte 11, 12, 13, 14, 15, 16 des Fahrbegriffs H, F1, F2, F3, F5, F6 als Slavepunkte S definiert. Die Slavepunkte S melden ihre Einschaltung an den Masterpunkt M. Der Masterpunkt M übermittelt den Helligkeitswert an die Slavepunkte S. Die Impedanz der mit einer Leuchtdiode bestückten Slavepunkte wird angepasst, sodass diese mit dem durch das Stellwerk 2 beabsichtigten Helligkeitswert betrieben werden.

Vorzugsweise wird für jeden Fahrbegriff H, F1, F2, F3, F5, F6 des Bahnsignals ein Masterpunkt M festgelegt. Jedem dieser Masterpunkte M können pro Fahrbegriff null bis zwei Slavepunkte S zugeordnet sein.

Gemäss bevorzugten Ausführungsbeispielen wird das Problem, eine Verwendung von Leuchtdioden in Bahnsignalen auch dann zu ermöglichen, wenn das Stellwerk für den Betrieb von Bahnsignalen mit Glühlampen ausgelegt wurde, durch eine spezielle Master / Slave Architektur sowie ein Verfahren zur Lastverteilung gelöst. Da in der installierten Basis Signalsysteme "Serie- Fahrbegriffsschaltung" für die Adereinsparung vorkommen, wird eine Lastverteilungslogik (Last- Symmetrierung) benötigt.

An jedem Bahnsignal 3 werden die Leuchtpunkte so als Masterpunkte M und Slavepunkte S definiert, dass an jedem Fahrbegriff genau ein Masterpunkt M beteiligt ist. Diesem Masterpunkt sind null bis zwei Slavepunkte S zugeordnet, wobei ein Slavepunkt S mehreren Masterpunkten zugeordnet sein darf.

Wird ein Fahrbegriff durch das Stellwerk eingeschaltet, nimmt zunächst jeder Leuchtpunkt eine fixe elektrische Startimpedanz ein (Beispiel von 75 Ohm bei 40V Glühlampen). Die Slavepunkte melden die Einschaltung ihren Masterpunkten. Dem Masterpunkt ist somit bekannt:
- welche Spannung an ihm selbst anliegt
- die Anzahl der eingeschalteten Leuchtpunkte.

Die fixe Startimpedanz muss dabei mit einem Betriebspunkt der Glühlampe übereinstimmen, damit sich die Betriebsverhältnisse einstellen, für die das System ausgelegt wurde.

Nun bestimmt der Masterpunkt, ob die Leuchtpunkte mit Tagspannung oder Nachtspannung angeschaltet wurden. Anschliessend teilt er den Slavepunkten die einzustellende Helligkeit mit (Tag / Nacht), sowie die Impedanz welche sie einnehmen sollen. Damit werden die Betriebspunkte der Glühlampe nachgebildet und die Ansteuerungselektronik (=Stellteil) kann beibehalten werden.

Da die Leuchtpunkte in Serie geschaltet werden, kann sich jeder Leuchtpunkt selbst überwachen. Stellt er einen Fehler fest, unterbricht er den Stromfluss hochohmig, was zur Abschaltung aller beteiligten Leuchtpunkte führt. Dieser Fehlerfall wird durch das Stellwerk detektiert, und automatisch "Halt" angeschaltet.

Figur 5 zeigt ein System 50, welches eine Überwachung eines Masterpunktes M, eines Slavepunktes S, oder eines beliebigen der in Figur 1 dargestellten Leuchtpunkte 11, 12, 13, 14, 15, 16 ermöglicht. Es handelt sich um ein Beispiel für die Überwachung des Lichtstromes mit Überlagerung. Das System 50 umfasst eine Überwachungsschaltung 54, 55, eine in einem der Leuchtpunkte 11, 12, 13, 14, 15, 16 angeordnete Leuchtdiode 51, eine Fotozelle 53, und eine Signal-Optik 56.

Die Überwachung eines Leuchtpunktes 11, 12, 13, 14, 15, 16 erfolgt in einem Kommando/Meldeverfahren. Es wird ein Teil 52 des Lichtes auf eine Fotodiode 53 ausgekoppelt. Eine erste Überwachungsschaltung 54 stellt fest, ob der Leuchtpunkt genügend Licht erzeugt und löst gegebenenfalls mit Hilfe der Überwachungsschaltung 55 die Abschaltung des Bahnsignals 3 aus. Indem das Licht der Leuchtdiode 51 mit einem hochfrequenten Signal überlagert wird, kann das erzeugte Licht vom Umgebungslicht unterschieden werden.

Gemäss einem Beispiel, das nicht Teil der beanspruchten Erfindung ist, wird ein Verfahren zur Überwachung eines mittels einer Leuchtdiode 51 betriebenen Leuchtpunktes 11, 12, 13, 14, 15, 16 eines Bahnsignals 3 vorgeschaltet. In einem Verfahrensschritt wird Licht mittels der Leuchtdiode 51 mittels eines Signifikanten Ansteuersignals erzeugt. Ein Teil des durch die Leuchtdiode 51 erzeugten Lichts wird durch die Signaloptik 56 als Teil eines Fahrbegriffs H, F1, F2, F3, F5, F6 aus dem Bahnsignal 3 ausgekoppelt. Ein kleinerer Teil 52 des durch die Leuchtdiode 51 erzeugten Lichts wird auf die Fotodiode 53 ausgekoppelt.

Ein dadurch durch die Fotodiode 53 erzeugtes elektrisches Ausgangssignal wird in die Überwachungsschaltung 54 eingespeist. Die Überwachungsschaltung 54 analysiert das Ausgangssignal und stellt fest, ob die Leuchtdiode 51 genügend Licht erzeugt. Das Ansteuersignal ist ausreichend signifikant, dass der durch das Ansteuersignal erzeugte Teil des Lichts der Leuchtdiode 51 in dem Ausgangssignal von dem durch Umgebungslicht erzeugten Anteil des Ausgangssignals unterscheidbar ist. Die Überwachungsschaltung 54 kann den durch die Leuchtdiode 51 erzeugten Anteil des Ausganssignals von dem durch Umgebungslicht erzeugten Anteil des Ausgangssignals isolieren. Eine ausreichende Signifikanz des Ansteuersignals kann beispielsweise mittels einer Frequenz des Ansteuersignals sichergestellt werden. Falls durch die Überwachungsschaltung 54 festgestellt wird, dass der Leuchtpunkt 11, 12, 13, 14, 15, 16 nicht genügend Licht erzeugt, wird das Bahnsignal 3 ausgeschaltet.

## Patentansprüche

1. Schaltungsanordnung (1) für ein mehrere LED-Leuchtpunkte (11, 12, 13, 14, 15, 16) umfassendes Bahnsignal (3), die in verschiedenen Kombinationen jeweils einen Fahrbegriff (H, F1, F2, F3, F5, F6) bilden, wobei die Schaltungsanordnung (1) so ausgestaltet ist, dass:
a) die Schaltungsanordnung durch ein als abgesetzte Einheit ausgestaltetes Stellwerk (2) betreibbar ist und die Fahrbegriffe (H, F1, F2, F3, F5, F6) jeweils durch eine serielle Schaltung der zum Fahrbegriff (H, F1, F2, F3, F5, F6) gehörenden LED-Leuchtpunkte (11, 12, 13, 14, 15, 16) einschaltet,
b) die Schaltungsanordnung für jeden Fahrbegriff (H, F1, F2, F3, F5, F6) genau einen der für diesen Fahrbegriff vorgesehenen LED-Leuchtpunkte (11, 12, 13, 14, 15, 16) als Masterpunkt (M) mit einer einstellbaren Impedanz betreibt;
c) die Schaltungsanordnung den Masterpunkt (M) mit einer fixen Startimpedanz betreibt und darauf basierend eine Spannung ermittelt, mit welcher der Fahrbegriff (H, F1, F2, F3, F5, F6) aktuell vom Stellwerk (2) vorgegeben zu betreiben ist, wobei die Schaltungsanordnung anhand der ermittelten Spannung die Impedanz des Masterpunktes (M) so einstellt, dass der LED-Leuchtpunkt des Masterpunktes (M) mit einem der ermittelten Spannung entsprechenden Helligkeitswert betreibbar ist; und
d) mindestens ein weiterer mit einer vorgegebenen Startimpedanz betriebener LED-Leuchtpunkt (11, 12, 13, 14, 15, 16) des Fahrbegriffs als Slavepunkt (S) von der Schaltungsanordnung so steuerbar ist, dass die Schaltungsanordnung dem Slavepunkt (S) die ermittelte Spannung und einen Impedanzwert, mit dem der Slavepunkt (S) betrieben werden soll, übermittelt.

2. Schaltungsanordnung (1) nach Anspruch 1, wobei das Ermitteln der Spannung umfasst, dass ermittelbar ist, ob der Fahrbegriff (H, F1, F2, F3, F5, F6) aktuell mit einer Tagspannung oder einer Nachtspannung betrieben werden soll.

3. Schaltungsanordnung (1) nach einem der vorhergehenden Ansprüche, wobei jeder der LED-Leuchtpunkte (11, 12, 13, 14, 15, 16) eines Fahrbegriffs (H, F1, F2, F3, F5, F6) mit der fixen Startimpedanz betreibbar ist, und die Einschaltung jedes der Slavepunkte (S) an den Masterpunkt (M) meldbar ist.

4. Schaltungsanordnung (1) nach einem der vorhergehenden Ansprüche, wobei die fixe Startimpedanz mit einem Betriebspunkt einer Glühlampe übereinstimmt.

5. Schaltungsanordnung (1) nach einem der vorhergehenden Ansprüche, wobei jedem Masterpunkt (M) null bis zwei Slavepunkte (S) zugeordnet sind.

6. Schaltungsanordnung (1) nach einem der vorhergehenden Ansprüche, wobei die Schaltungsanordnung (1) eine Lastverteilungslogik umfasst.

7. Bahnsignal (3), umfassend eine Schaltungsanordnung (1) und LED-Leuchtpunkte (11, 12, 13, 14, 15, 16) nach einem der vorhergehenden Ansprüche.

8. Verfahren zum Betreiben eines Bahnsignals (3) mit LED-Leuchtpunkten, wobei das Bahnsignal (3) durch ein Stellwerk (2) angesteuert wird, welches für ein Glühlampenbahnsignal ausgelegt ist, wobei ein Fahrbegriff (H, F1, F2, F3, F5, F6) des Bahnsignals (3) eine Auswahl von seriell geschalteten LED-Leuchtpunkten (11, 12, 13, 14, 15, 16) des Bahnsignals umfasst, umfassend die folgenden Verfahrensschritte:
- Definieren eines der LED-Leuchtpunkte (11, 12, 13, 14, 15, 16) des Fahrbegriffs (H, F1, F2, F3, F5, F6) als Masterpunkt (M) ;
- Einschalten des Fahrbegriffs (H, F1, F2, F3, F5, F6) durch das Stellwerk (2), wobei beim Einschalten des Fahrbegriffs (H, F1, F2, F3, F5, F6) zunächst jeder der LED-Leuchtpunkte (11, 12, 13, 14, 15, 16) des Fahrbegriffs (H, F1, F2, F3, F5, F6) eine fixe elektrische Startimpedanz einnimmt;
- Ermitteln der Spannung über dem Masterpunkt (M) und Ermitteln anhand der ermittelten Spannung, mit welchem Helligkeitswert das Stellwerk das Bahnsignal zu betreiben beabsichtigt;
- Anpassen der Impedanz des Masterpunktes (M), sodass der Masterpunkt (M) mit dem durch das Stellwerk (2) beabsichtigten Helligkeitswert betrieben wird; und
- Definieren des oder der anderen LED-Leuchtpunkte (11, 12, 13, 14, 15, 16) des Fahrbegriffs (H, F1, F2, F3, F5, F6) als Slavepunkte (S);
- Melden der Einschaltung des oder der Slavepunkte (S) an den Masterpunkt (M);
- Übermitteln des Helligkeitswertes durch den Masterpunkt (M) an den oder die Slavepunkte (S);
- Anpassen der Impedanz des oder der Slavepunkte (S), sodass der oder die Slavepunkte (S) mit dem durch das Stellwerk (2) beabsichtigten Helligkeitswert betrieben werden.

9. Verfahren nach Anspruch 8, wobei das Ermitteln der Spannung über dem Masterpunkt (M) umfasst, dass ermittelt wird, ob das Stellwerk (2) das Bahnsignal (3) aktuell mit einer Tagspannung oder einer Nachtspannung betreibt.

10. Verfahren nach Anspruche 8 oder 9, wobei die fixe Startimpedanz mit einem Betriebspunkt einer Glühlampe übereinstimmt.

11. Verfahren nach einem der Ansprüche 8 bis 10, wobei für jeden Fahrbegriff (H, F1, F2, F3, F5, F6) des Bahnsignals ein Masterpunkt (M) festgelegt wird, welchem eine Auswahl aus null bis zwei Slavepunkte (S) zugeordnet ist.

## Claims

1. Circuit arrangement (1) for a railway signal (3) comprising a plurality of LED luminous spots (11, 12, 13, 14, 15, 16) which in various combinations in each case form a proceed aspect (H, F1, F2, F3, F5, F6), wherein the circuit arrangement (1) is configured such that:
a) the circuit arrangement can be operated by an interlocking (2) configured as a remote unit and the proceed aspects (H, F1, F2, F3, F5, F6) are in each case activated by a serial switching of the LED luminous spots (11, 12, 13, 14, 15, 16) belonging to the proceed aspect (H, F1, F2, F3, F5, F6),
b) the circuit arrangement for each proceed aspect (H, F1, F2, F3, F5, F6) operates precisely one of the LED luminous spots (11, 12, 13, 14, 15, 16) provided for this proceed aspect as a master point (M) with an adjustable impedance;
c) the circuit arrangement operates the master point (M) with a fixed starting impedance and based on this determines a voltage with which the proceed aspect (H, F1, F2, F3, F5, F6) currently specified by the interlocking (2) is to be operated, wherein based on the determined voltage the circuit arrangement adjusts the impedance of the master point (M) such that the LED luminous spot of the master point (M) can be operated with a brightness value corresponding to the determined voltage;
and
d) at least one further LED luminous spot (11, 12, 13, 14, 15, 16) of the proceed aspect operated with a specified starting impedance can be controlled as a slave point (S) by the circuit arrangement such that the circuit arrangement transmits to the slave point (S) the determined voltage and an impedance value with which the slave point (S) should be operated.

2. Circuit arrangement (1) according to claim 1, wherein the determination of the voltage comprises being able to determine whether the proceed aspect (H, F1, F2, F3, F5, F6) should currently be operated with a day voltage or a night voltage.

3. Circuit arrangement (1) according to one of the preceding claims, wherein each of the LED luminous spots (11, 12, 13, 14, 15, 16) of a proceed aspect (H, F1, F2, F3, F5, F6) can be operated with the fixed starting impedance, and the activation of each of the slave points (S) can be notified to the master point (M).

4. Circuit arrangement (1) according to one of the preceding claims, wherein the fixed starting impedance coincides with an operating point of an incandescent lamp.

5. Circuit arrangement (1) according to one of the preceding claims, wherein each master point (M) is assigned zero to two slave points (S).

6. Circuit arrangement (1) according to one of the preceding claims, wherein the circuit arrangement (1) comprises a load distribution logic.

7. Railway signal (3), comprising a circuit arrangement (1) and LED luminous spots (11, 12, 13, 14, 15, 16) according to one of the preceding claims.

8. Method for operating a railway signal (3) with LED luminous spots, wherein the railway signal (3) can be controlled by an interlocking (2) which is designed for an incandescent lamp railway signal, wherein a proceed aspect (H, F1, F2, F3, F5, F6) of the railway signal (3) comprises a selection of serially switched LED luminous spots (11, 12, 13, 14, 15, 16) of the railway signal, comprising the following method steps:
- definition of one of the LED luminous spots (11, 12, 13, 14, 15, 16) of the proceed aspect (H, F1, F2, F3, F5, F6) as a master point (M);
- activation of the proceed aspect (H, F1, F2, F3, F5, F6) by the interlocking (2), wherein when activating the proceed aspect (H, F1, F2, F3, F5, F6) initially each of the LED luminous spots (11, 12 , 13, 14, 15, 16) of the proceed aspect (H, F1, F2, F3, F5, F6) assumes a fixed electrical starting impedance;
- determination of the voltage across the master point (M) and determination based on the determined voltage of the brightness value with which the interlocking intends to operate the railway signal;
- adjustment of the impedance of the master point (M), such that the master point (M) is operated with the brightness value intended by the interlocking (2); and
- definition of the one or of the other LED luminous spots (11, 12, 13, 14, 15, 16) of the proceed aspect (H, F1, F2, F3, F5, F6) as slave points (S);
- notification of the activation of the one or more slave points (S) to the master point (M);
- transmission of the brightness value by the master point (M) to the one or more slave points (S);
- adjustment of the impedance of the one or more slave points (S), such that the one or more slave points (S) are operated with the brightness value intended by the interlocking (2).

9. Method according to claim 8, wherein the determination of the voltage across the master point (M) comprises determining whether the interlocking (2) is currently operating the railway signal (3) with a day voltage or a night voltage.

10. Method according to claim 8 or 9, wherein the fixed starting impedance coincides with an operating point of an incandescent lamp.

11. Method according to one of claims 8 to 10, wherein for each proceed aspect (H, F1, F2, F3, F5, F6) of the railway signal, a master point (M) is set, to which a selection of zero to two slave points (S) is assigned.

## Revendications

1. Montage de circuit (1) pour un signal ferroviaire (3) comprenant plusieurs points lumineux DEL (11, 12, 13, 14, 15, 16) qui, en différentes combinaisons, forment chacun une image (H, F1, F2, F3, F5, F6), ce montage de circuit (1) étant réalisé de sorte que:
a) ce montage de circuit fonctionne par un poste d'aiguillage (2) configuré comme une unité décalée et les images (H, F1, F2, F3, F5, F6) sont chacune branchées par le circuit en série des points lumineux DEL (11, 12, 13, 14, 15, 16) relatifs à l'image (H, F1, F2, F3, F5, F6),
b) ce montage de circuit pour chaque image (H, F1, F2, F3, F5, F6) fait fonctionner précisément l'un des points lumineux DEL (11, 12, 13, 14, 15, 16) prévu pour cette image-là comme point-maître (M) avec une impédance réglable;
c) ce montage de circuit fait fonctionner le point-maître (M) avec une impédance initiale fixe et, sur cette base, détermine une tension à laquelle l'image (H, F1, F2, F3, F5, F6) doit fonctionner de manière prédéfinie à l'instant même du poste d'aiguillage (2), ce montage de circuit réglant l'impédance du point-maître (M) à l'aide de cette tension déterminée de sorte que le point lumineux DEL du point-maître (M) peut fonctionner avec une valeur de luminosité correspondant à la tension déterminée; et
d) au moins un autre point lumineux DEL (11, 12, 13, 14, 15, 16) fonctionnant avec une impédance initiale prédéfinie de l'image, peut être commandé comme point asservi (S) par le montage de circuit de sorte que ce montage de circuit transmet au point asservi (S) la tension déterminée ainsi qu'une valeur d'impédance censée faire fonctionner le point asservi (S).

2. Montage de circuit (1) selon la revendication 1, la détermination de la tension, comprenant la détermination, si l'image (H, F1, F2, F3, F5, F6) doit fonctionner à l'instant avec une tension de jour ou une tension de nuit.

3. Montage de circuit (1) selon l'une des revendications précédentes, chacun des points lumineux DEL (11, 12, 13, 14, 15, 16) d'une image (H, F1, F2, F3, F5, F6) pouvant fonctionner avec l'impédance initiale fixe, et le branchement de chacun des points asservis (S) sur le point-maître (M) peut être signalé.

4. Montage de circuit (1) selon l'une des revendications précédentes, l'impédance initiale fixe s'accordant avec le point de fonctionnement d'une lampe à incandescence.

5. Montage de circuit (1) selon l'une des revendications précédentes, à chaque point-maître (M) étant associés de zéro à deux points asservis (S).

6. Montage de circuit (1) selon l'une des revendications précédentes, ce montage de circuit (1) comprenant une logique de distribution de charge.

7. Signal ferroviaire (3) comprenant un montage de circuit (1) et des points lumineux DEL (11, 12, 13, 14, 15, 16) selon l'une des revendications précédentes.

8. Procédé de fonctionnement d'un signal ferroviaire (3) avec des points lumineux DEL, ce signal ferroviaire (3) étant enclenché par un point d'aiguillage (2), lequel est prévu pour un signal ferroviaire de lampe à incandescence, une image (H, F1, F2, F3, F5, F6) du signal ferroviaire (3) comprenant une sélection de points lumineux (11, 12, 13, 14, 15, 16) connectés en série du signal ferroviaire, comprenant les étapes de procédé suivantes:
- définition d'un des points lumineux DEL (11, 12, 13, 14, 15, 16) de l'image (H, F1, F2, F3, F5, F6) comme point-maître (M);
- branchement de l'image (H, F1, F2, F3, F5, F6) par le poste d'aiguillage (2), lors du branchement de l'image (H, F1, F2, F3, F5, F6), chacun des points lumineux DEL (11, 12, 13, 14, 15, 16) de l'image (H, F1, F2, F3, F5, F6) adoptant d'abord une impédance initiale électrique fixe;
- détermination de la tension par le point-maître (M) et détermination à l'aide de la tension déterminée, de la valeur de luminosité à laquelle le poste d'aiguillage envisage de faire fonctionner le signal ferroviaire;
- adaptation de l'impédance du point-maître (M), de sorte que le point-maître (M) fonctionne avec la valeur de luminosité envisagée par le poste d'aiguillage (2); et
- définition du ou des autres points lumineux DEL (11, 12, 13, 14, 15, 16) de l'image (H, F1, F2, F3, F5, F6) comme points asservis (S);
- demande de branchement du ou des points asservis (S) au point-maître (M) ;
- transmission de la valeur de luminosité par le point-maître (M) au ou aux points asservis (S);
- adaptation de l'impédance du ou des points asservis (S) de sorte que le ou les points asservis (S) fonctionne/nt avec la valeur de luminosité envisagée par le poste d'aiguillage (2).

9. Procédé selon la revendication 8, la détermination de la tension par le point-maître (M), comprenant la détermination si le poste d'aiguillage (2) fait fonctionner le signal ferroviaire (3) à l'instant avec une tension de jour ou une tension de nuit.

10. Procédé selon les revendications 8 ou 9, l'impédance initiale fixe s'accordant avec le point de fonctionnement d'une lampe à incandescence.

11. Procédé selon l'une des revendications 8 à 10, pour chaque image (H, F1, F2, F3, F5, F6) du signal ferroviaire, un point-maître (M) étant fixé, auquel une sélection de zéro à deux points asservis (S) est associée.
